# EUROPÄISCHE PATENTSCHRIFT

(11) **EP 0 595 971 B1**
(45) Veröffentlichungstag und Bekanntmachung des Hinweises auf die Patenterteilung: **23.10.1996**
(21) Anmeldenummer: 92916282.4
(22) Anmeldetag: 22.07.1992
(51) Int. Cl.: E21D 9/06

(54) **AUS EINEM VORTRIEBSSCHILD MIT EINZELNEN MESSERN ODER EINEM GESCHLOSSENEN SCHILDMANTEL GEBILDETER VORTRIEBSSCHILD**
TUNNELLING SHIELD WITH INDIVIDUAL CUTTERS OR AN ENCLOSING CASING
BOUCLIER DE PERCEMENT A LAMES INDIVIDUELLES OU A ENVELOPPE FERMEE

(30) Priorität: 23.07.1991 DE 4124420
(43) Veröffentlichungstag der Anmeldung: 11.05.1994
(73) Patentinhaber: Walbröhl, Heinz-Theo, Dipl.-Ing., D-53111 Bonn (DE)
(72) Erfinder: Walbröhl, Heinz-Theo, Dipl.-Ing., D-53111 Bonn (DE)
(74) Vertreter: Müller-Boré & Partner Patentanwälte
(86) Internationale Anmeldenummer: EP9201678
(87) Internationale Veröffentlichungsnummer: WO9302276

(56) Entgegenhaltungen:
- EP-A- 0 339 333
- DE-A- 2 555 524

## Beschreibung

Die Erfindung betrifft ein aus einem Messerschild mit einzelnen Messern oder einem geschlossenen Schildmantel gebildeten Vortriebsschild wie er im Anspruch 1 beschrieben ist.

Bei solchermaßen ausgebildeten Vortriebsschildern dienen die Messerschwänze bzw. der Schildschwanz als Außenschalung für den Ortbetonausbau und gleichzeitig zur Abstützung des Erdreichs. Beim Vorschub solchermaßen gebildeter Vortriebsschilde entsteht daher über dem gesamten äußeren Umfang des eingebrachten Betons ein Hohlraum, der in seiner Erstrekkung zum Gebirge oder Boden gesehen, dem Profilquerschnitt des Messerschwanzes bzw. des Schildschwanzes entspricht. Um Setzungen als Folge eines Verstürzens des Hohlraums zu vermeiden, muß gleichzeitig mit dem Vortrieb der Messer bzw. des Schildmantels der so entstandene Hohlraum verfüllt werden. Bislang wird der Hohlraum mit einem Granulat verblasen oder mit einem plastischen Verfüllmaterial verpreßt. Dazu sind Rohrleitungen an die freien Enden der Messerschwänze bzw. des Schildschwanzes geführt, die das Granulat oder das plastische Verfüllmaterial in den Hohlraum einbringen. Eine solche Vorrichtung bzw. ein solches Verfahren ist aus der EP-A-0 339 333 bekannt.

Bei diesem bekannten Verfahren ist es von Nachteil, daß das Einbringen des, den Hohlraum verpressenden Materials sehr arbeits- und zeitaufwendig ist. Zudem besteht die Gefahr, daß die Rohrleitungen verstopfen und der Vortrieb dann ohne Verpressen des entstandenen Hohlraums erfolgt oder der Vortrieb gar zunächst unterbrochen werden muß.

Bei großen Gebirgsdrücken muß die Querschnittshöhe der Messerschwänze bzw. des Schildschwanzes, in Richtung zum Boden oder Gebirge gesehen, entsprechend groß ausgeführt werden, um den Gebirgsdruck abtragen zu können. Die Abtragung erfolgt dabei in Vortriebsrichtung über die lange Seite der Messerschwänze bzw. des Schildschwanzes. Dadurch wird der zu verfüllende Hohlraum noch mehr vergrößert.

Es ist Aufgabe der vorliegenden Erfindung, ein, aus einem Messerschild mit einzelnen Messern oder einem geschlossenen Schildmantel gebildeten Vortriebsschild vorzuschlagen, bei welchem ein Verfüllen der Hohlräume automatisch während eines Betoniervorgangs erfolgen kann und bei welchem trotz hoher Gebirgsdrücke die Querschnittshöhe am Ende der Messerschwänze bzw. des Schildschwanzes gering gehalten werden kann.

Die Aufgabe wird bei einem, aus einem Messerschild mit einzelnen Messern oder einem geschlossenen Schildmantel gebildeten Vortriebsschild durch die im Anspruch 1 angegebenen Merkmale gelöst.

Durch die vorgeschlagene besondere Ausgestaltung der Messerschwänze bzw. des Schildschwanzes kann beim Betonieren eines Betonierabschnitts automatisch der durch den Messerschwanz entstandene Hohlraum mit verfüllt werden, wobei lediglich ein sehr geringer, durch die Abdeckplatten gebildeter Hohlraum verbleibt. Dieser Hohlraum ist aber aufgrund der geringen Querschnittshöhe der Abdeckplatte bzw. der Dicke der Abdeckplatte äußerst gering. Ferner ist es bei dem vorgeschlagenen Vortriebsschild möglich, die Querschnittshöhe am Ende der Messerschwänze bzw. des Schildschwanzes, in Richtung zum Boden oder Gebirge gesehen, auch bei hohen Gebirgsdrücken klein zu halten, da sich durch den seitlichen Überstand der Abdeckplatten über die Zungen bzw. Schildschwanzzungen eine Umkehr der Tragrichtung ergibt. Die Abtragung des Gebirgsdrucks im Endbereich der Messerschwänze bzw. des Schildschwanzes erfolgt nicht mehr in Vortriebsrichtung sondern quer dazu. Bei einem aus einem Messerschild mit einzelnen Messern gebildeten Vortriebsschild wird die Umkehr der Tragrichtung dadurch erreicht, daß die seitlichen Überstände der Abdeckplatte sich beim Vortrieb auf den benachbarten Betonierabschnitten eines Gesamtbetonierabschnitts abstützen. Die Abtragung des Gebirgsdrucks im Endbereich der Messerschwänze bzw. des Schildschwanzes erfolgt also über die kurze Seite der Abdeckplatte, d.h. quer zur Längsrichtung der Zungen des Messerschwanzes bzw. der Schildschwanzzungen des Schildschwanzes.

Vorzugsweise erstreckt sich die Abdeckplatte über die gesamte, dem Boden oder Gebirge zugewandte Oberfläche des Messerschwanzes bzw. der Schildschwanzzungen. Ein Messerschwanz kann somit gesondert mit einer durchgehenden Abdeckplatte versehen werden.

Andererseits ist es auch möglich, die Abdeckplatte über die gesamte, dem Boden oder Gebirge zugewandte Oberfläche des Messers bzw. des Schildmantels anzuordnen. Bei einem Messer ergibt sich somit eine, sich in Längsrichtung des Messers über dessen gesamte Länge erstreckende Abdeckung. Bei einem Schildmantel stellt sich eine solchermaßen ausgestaltete Abdeckplatte dann praktisch als ein äußerstes Zylinderrohr des Schildmantels dar.

Mit Vorteil erstreckt sich die Abdeckplatte über die seitlichen Abschlüsse, d.h. die Querschnittsbreite des gesamten Messers hinaus und bildet somit seitliche Überstände der Abdeckplatte, die über die Querschnittsbreite des Messers hinaus auskragend ausgebildet sind. Die Dichtigkeit eines aus einem Messerschild mit einzelnen Messern gebildeten Vortriebsschildes kann durch die seitlichen überstände der Abdeckplatte erreicht werden, ohne daß dabei die Messerkörper dicht aneinanderliegen müssen, was eine Kurvenfahrt behindern oder sogar unmöglich machen könnte.

Zweckmäßigerweise sind die seitlichen Überstände der Abdeckplatte in ihren Abmessungen gleich groß ausgebildet. Dadurch können die einzelnen Messer an beliebigen Stellen des Stützrahmens verwendet bzw. miteinander ausgetauscht werden.

Vorzugsweise sind die seitlichen Bereiche bzw. Überstände der Abdeckplatten nebeneinander angeordneter Messer im Bereich des vorderen Messerteils sowie im Bereich des Messerschwanzes bis zum Bereich der freien Enden der Zungen miteinander überlappend ausgebildet. Durch die Überlappung wird die angestrebte Dichtigkeit eines aus einem Messerschild mit einzelnen Messern bestehenden Vortriebsschildes erreicht.

Zweckmäßigerweise sind die seitlichen Bereiche der Abdeckplatten nebeneinander angeordneter Messer im Bereich außerhalb des sich an die Zungen anschließenden freien Abdeckplattenabschnitts voneinander beabstandet ausgebildet. Auf die Überlappung der seitlichen Bereiche der Abdeckplatten bzw. der seitlichen Überstände kann in dem vorgenannten Bereich somit verzichtet werden. Beim Erstellen eines Betonierabschnitts wird dieser freibleibende Bereich dann ausbetoniert, wodurch der Beton in diesem Bereich dann direkt mit dem Gebirge oder Boden in Verbindung ist.

Die Beabstandung der Abdeckplatten in dem vorgenannten Bereich wird vorteilhafterweise durch einen stufenartigen Einschnitt in den seitlichen Bereichen der Abdeckplatten oder eine entgegen der Vortriebsrichtung verlaufende Verjüngung der Querschnittsbreite der Abdeckplatten erreicht. Eine Verjüngung ist dabei vorteilhaft, da der Vortrieb des Messers durch eine solche Ausgestaltung erleichtert wird.

Vorzugsweise sind die seitlichen Überstände der Abdeckplatte im Bereich des Messerschwanzes beim Erstellen eines Betonierabschnitts auf den benachbarten Betonierabschnitten eines Gesamtbetonierabschnitts auflagernd angeordnet. Somit erfolgt eine Umkehr der Tragrichtung über die kurze Seite der Abdeckplatte, weshalb die Zungen nicht bis zum Ende der Abdeckplatte geführt werden müssen, sondern der freie Abdeckplattenabschnitt ohne Unterstützung den Gebirgsdruck abtragen kann.

Zweckmäßigerweise ist, in Vortriebsrichtung gesehen, die Länge der Zungen bzw. der Schildschwanzzungen und die Länge des sich an die freien Enden der Zungen bzw. der Schildschwanzzungen anschließenden Abdeckplattenabschnitts größer als die Länge eines Betonierabschnitts. Der zu erstellende Betonierabschnitt kann somit durch einen Teil der Zungen und des Abdeckplattenabschnitts überspannt werden.

Mit Vorteil liegt beim Erstellen eines Betonierabschnitts einerseits ein Teil des freien, sich an die Zungen bzw. die Schildschwanzzungen anschließenden Abdeckplattenabschnitts im Bereich des vorletzten, bereits erstellten Betonierabschnitts auf, wobei andererseits ein Teil der Zungen bzw. der Schildschwanzzungen auf dem letzten, bereits erstellten Betonierabschnitt aufliegt und der restliche Teil der Zungen bzw. der Schildschwanzzungen in den zu erstellenden Betonierabschnitt hineinragt. Somit ist zum einen eine Abstützung für das Nachlaufmesser bzw. die Schildschwanzzungen in Vortriebsrichtung gegeben. Zum anderen kann der sich nach einem Vorrücken der Messer bzw. des Schildmantels ergebende Hohlraum beim Erstellen des Betonierabschnittes mit ausgefüllt werden. Die Sicherung des Gebirges oder des Bodens im Bereich des Hohlraums wird dabei im wesentlichen von dem Abdeckplattenabschnitt übernommen. An dem zuvor erstellten Betonierabschnitt sind durch die Zungen bzw. Schildschwanzzungen rippenartige Hohlräume ausgebildet worden, die mit verfüllt werden und somit eine Verzahnung der in Vortriebsrichtung gesehen hintereinander angeordneten Betonierabschnitte ergeben.

Zweckmäßigerweise besteht der Messerschwanz bzw. der Schildschwanz, in Vortriebsrichtung gesehen, zwischen seinem Anschluß an ein vorderes Messerteil bzw. den vorderen Schildmantel und dem Endbereich, der von den Zungen bzw. Schildschwanzzungen und dem sich anschließenden freien Abdeckplattenabschnitt gebildet wird, aus einem im Querschnitt durchgehenden Körper, der sich im sogenannten Anfangsbereich des Messerschwanzes bzw. des Schildschwanzes befindet. Der im Anfangsbereich vorgesehene durchgehende Körper erbringt das nötige Widerstandsmoment des Messerschwanzes bzw. des Schildschwanzes in Vortriebsrichtung, da in diesem Bereich die Abtragung des Gebirgsdrucks in Längsrichtung des Messerschwanzes bzw. des Schildschwanzes erfolgt und nicht mehr wie im Endbereich eine Abtragung in Querrichtung der Zungen bzw. Schildschwanzzungen erfolgt.

Zweckmäßigerweise entspricht die Querschnittsbreite des Messerschwanzes im Anschlußbereich an den vorderen Messerteil dessen Querschnittsbreite. Somit ist ein kontinuierlicher Übergang zwischen dem vorderen Messerteil und dem Messerschwanz gegeben.

Vorzugsweise ist der Messerschwanz bzw. der Schildschwanz zu seinem freien Ende hin, entgegen der Ausbruchsrichtung gesehen, in seiner Querschnittsbreite sich verjüngend ausgebildet. Dadurch wird der Vortrieb der Messer bzw. des Schildschwanzes erleichtert.

Zweckmäßigerweise sind das Messer bzw. der Schildschwanz im Bereich der Schildschwanzzungen bezüglich ihrer jeweiligen Längsachsen, d.h. in Vortriebsrichtung, symmetrisch ausgebildet. Somit können die Messer eines aus einem Messerschild mit einzelnen Messern bestehenden Vortriebsschildes an beliebigen Stellen des Stützrahmens angeordnet bzw. gegenseitig ausgetauscht werden.

Aus statischen Gründen ist es von Vorteil, wenn der Abstand zwischen den Zungen bzw. den Schildschwanzzungen im wesentlichen der Querschnittsbreite der Zungen bzw. der Schildschwanzzungen entspricht.

Zum leichteren Vortrieb der Messer bzw. des geschlossenen Schildmantels ist vorzugsweise der Querschnitt des Messerschwanzes bzw. des Schildschwanzes in seinem Anfangsbereich wie auch in seinem Bereich der Zungen bzw. der Schildschwänze, vom Gebirge oder Boden zum Mittelpunkt des Ausbruchs gesehen, sich verjüngend ausgebildet. Beim Vortrieb kann sich somit erforderlichenfalls eine erleichterte Bewegung in Richtung zum Gebirge oder Boden hin ergeben.

Durch die vorgeschlagenen Ausgestaltung ist es möglich, die Querschnittshöhe des Messerschwanzes bzw. des Schildschwanzes, vom Gebirge oder Boden zum Mittelpunkt des Ausbruchs gesehen, kleiner auszubilden, als die des vorderen Messerteils bzw. des vorderen Schildmantels.

Zweckmäßigerweise ist die Querschnittshöhe des Messerschwanzes bzw. des Schildschwanzes konstant.

Mit Vorteil besteht der Anfangsbereich des Messerschwanzes bzw. des Schildschwanzes aus wenigstens zwei voneinander beabstandeten Kastenprofilen, die zur Bildung eines, den Anfangsbereich des Messerschwanzes bzw. Schildschwanzes bildenden größeren, geschlossenen Kastenprofils über obere und untere Zusatzflächen miteinander verbunden sind. Folglich können einfach ausgestaltete Kastenprofile verwendet werden, die über die Zusatzflächen zu einem größeren Kastenprofil miteinander verbindbar sind.

Zweckmäßigerweise bestehen dann die Zungen bzw. Schildschwanzzungen aus einer Verlängerung der voneinander beabstandeten Kastenprofile des Anfangsbereiches. Dadurch müssen die Zungen bzw. Schildschwanzzungen nicht als gesonderte Profile an den Anfangsbereich des Messerschwanzes bzw. Schildschwanzes angeschlossen werden.

Anhand der nachfolgenden Figuren wird ein bevorzugtes Ausführungsbeispiel der Erfindung näher erläutert. Es zeigen:
- Fig. 1: einen Längsschnitt durch einen Messervortrieb gemäß dem Schnitt I-I in Fig. 3 in vorgeschobener Stellung vor dem Betonieren eines Betonierabschnitts,
- Fig. 2: einen Längsschnitt gemäß Fig. 1 nach Erstellung des Betonierabschnitts,
- Fig. 3: eine Unteransicht des Messers gemäß der Fig. 1 und 2,
- Fig. 4: einen Schnitt entlang der Linie II-II in Fig. 2,
- Fig. 5: einen Schnitt entlang der Linie III-III in Fig. 2 und
- Fig. 6: einen Schnitt entlang der Linie IV-IV in Fig. 2.

Fig. 1 zeigt einen Längsschnitt durch ein Messer 2 eines aus einem Messerschild aus einzelnen Messern gebildeten Vortriebsschilds in der vorgeschobenen Stellung vor dem Erstellen eines in Fig. 2 gezeigten Betonierabschnitts 12, der sich an den davorliegenden Betonierabschnitt 14 anschließt. Das Messer 2 besteht aus einem vorderen Messerteil 16 und einem Messerschwanz 4. Das vordere Messerteil 16 ist auf zwei Stützrahmen 24 gelagert. Der Messerschwanz 4 stützt sich auf dem Betonierabschnitt 14 ab und übergreift mit dem Ende des Messerschwanzes noch den vor dem Betonierabschnitt 14 liegenden Betonierabschnitt 26.

Aus der Unteransicht des Messers 2 gemäß Fig. 3 ist dessen Aufbau in einer vorzugsweisen Ausgestaltung zu erkennen. Über die gesamte Längsrichtung des Messers 2 erstreckt sich eine Abdeckplatte 10. Der Messerschwanz weist unterhalb der Abdeckplatte 10, zum Mittelpunkt des Ausbruchs gesehen, einen, einen geschlossenen Kasten bildenden Körper 18 auf und zwei sich an den Körper 18 anschließende Zungen 8. Der Bereich zwischen dem Anschluß des Messerschwanzes 4 an das vordere Messerteil 16 und dem Beginn der Zungen 8 wird als Anfangsbereich 20 des Messerschwanzes 4 bezeichnet. Der Bereich vom Anschluß der Zungen 8 an den Körper 18 bis zum freien Ende der Abdeckplatte 10 wird als Endbereich 6 des Messerschwanzes 4 bezeichnet. Die Abdeckplatte 10 ragt über die seitlichen Abschlüsse, d.h. die Querschnittsbreite des vorderen Messerteils 16 und des Messerschwanzes 4 beidseitig hinaus. Aus den Fig. 4 bis 6 ist ersichtlich, daß die seitlichen Abschlüsse der Abdeckplatte 10 im Anfangsbereich 20 und im Bereich der Zungen 8 überlappend ausgebildet sind. Lediglich im Bereich des freien Abdeckplattenabschnitts 28, der sich an die freien Enden der Zungen 8 anschließt, sind die seitlichen Bereiche der Abdeckplatten 10 nebeneinander angeordneter Messer voneinander beabstandet ausgebildet (Fig. 6). Die Beabstandung der Abdeckplatten 10 kann dabei durch stufenartige Einschnitte in den seitlichen Bereichen der Abdeckplatten 10 oder einer entgegen der Vortriebsrichtung verlaufenden Verjüngung der Querschnittsbreite der Abdeckplatten 10 erfolgen, was in Fig. 3 aus Vereinfachungsgründen nicht gezeigt ist.

Aus Fig. 1 ist ersichtlich, wie sich der Messerschwanz 4 auf den Betonierabschnitten 14 und 26 abstützt. Das Messer 2 wird so weit in seine vorgeschobenen Stellung geführt, daß ein Teil der Zungen 8 über den letzten, bereits erstellten Betonierabschnitt 14 in Vortriebsrichtung herausragt. Dadurch kann beim Erstellen des Betonierabschnitts 12 nicht nur der Betonierabschnitt 12 selbst, sondern auch ein, oberhalb des letzten Betonierabschnitts durch den Körper 18 gebildeter Hohlraum 30 verfüllt werden, da der Beton zwischen den Zungen 8 in diesen Hohlraum 30 eindringen kann. Der den freien Enden der Zungen 8 gegenüberliegende Abschluß des Hohlraums 30 weist, durch die Zungen 8 gebildete, rippenförmige Ausnehmungen auf, wodurch die einzelnen Betonierabschnitte miteinander verzahnt werden können. Als letztlich verbleibender, nicht mit Beton zu verfüllender Hohlraum verbleibt lediglich der durch die Abdeckplatte 10 gebildete Hohlraum.

Während im Anfangsbereich des Messerschwanzes 4 die Abtragung des Gebirgsdrucks in Längsrichtung des Messerschwanzes erfolgt, zeigt sich im Endbereich 6 und einem Teil der freien Enden der Zungen 8 eine Umkehr der Tragrichtung, so daß der Gebirgsdruck über die kurze Querseite der Abdeckplatte 10 abgetragen wird. Dies wird dadurch ermöglicht, da, wie in Fig. 6 gezeigt, die seitlichen Abschlüsse der Abdeckplatte 10 auf den benachbarten Betonierabschnitten zur Auflage kommen. Durch diese Umkehr der Tragrichtung ist es möglich, die Abdeckplatte 10 sehr dünn auszubilden und vor allem die Zungen 8 vor dem Ende des Abdeckplattenabschnitts 28 enden zu lassen, weshalb der durch den Körper 18 gebildete Hohlraum 30 letztlich verfüllt werden kann. Wie aus Fig. 6 weiter hervorgeht, wird durch die Beabstandung der seitlichen Abschlüsse der Abdeckplatte 10 der Raum zwischen den seitlichen Abschlüssen benachbarter Abdeckplatten 10 ebenfalls mit Beton verfüllt, der in diesem Bereich bis an das Gebirge oder den Boden reicht.

Der Körper 18 ist aus zwei voneinander beabstandeten Kastenprofilen 22 gebildet (Fig. 4), die über nicht dargestellte Zusatzplatten miteinander zu einem, den Körper 18 bildenden geschlossenen Kasten verbunden sind. Aus den Fig. 4 und 5 ist auch ersichtlich, daß die Überlappung der seitlichen Bereiche der Abdeckplatten 10 benachbarter Messer durch ein Aufbiegen einer der beiden seitlichen Bereiche erfolgt. Die Zungen 8 bestehen dabei vorzugsweise aus einer Verlängerung der Kastenprofile 22, wobei dann die Zusatzplatten weggelassen werden, um den gewünschten freien Raum zwischen den Zungen 8 zu erhalten.

Damit das Messer 2 leichter vorgetrieben werden kann, sind die Querschnitte verschiedener Teile verjüngend ausgebildet. Aus Fig. 3 ist ersichtlich, daß der Körper 18 wie auch die Zungen 8 in ihrer Querschnittsbreite zum freien Ende der Zungen 8 hin sich verjüngend ausgebildet sind. Desgleichen ist aus den Fig. 4 und 5 ersichtlich, daß sich die Querschnitte des Körpers 18 sowie der Zungen 8, in Richtung zum Mittelpunkt des Ausbruchs gesehen, ebenfalls verjüngen.

Obwohl sich ebenfalls die Abdeckplatte 10 im Bereich des Abdeckplattenabschnitts 28 zum freien Ende der Abdeckplatte 10 hin verjüngen kann, muß jedoch stets ein seitlicher Überstand der Abdeckplatte 10 über den seitlichen Abschlüssen der Zungen 8 verbleiben, damit sich die Abdeckplatte 10 an den benachbarten Betonierabschnitten wie gewünscht abstützen kann, um somit eine Umkehr der Tragwirkung zu bewirken.

## Patentansprüche

1. Aus einem Messerschild mit einzelnen Messern (2) oder einem geschlossenen Schildmantel gebildeter Vortriebsschild, bei welchem die Messerschwänze (4) bzw. der Schildschwanz als Außenschalung für den Ortbetonausbau dienen, wobei der Endbereich (6) eines jeden Messerschwanzes (4) von zumindest einer Zunge (8) bzw. der Endbereich des Schildschwanzes von mehreren Schildschwanzzungen gebildet sind, dadurch gekennzeichnet, daß auf der, dem Boden oder Gebirge zugewandten Oberseite der Zungen (8) bzw. der Schildschwanzzungen eine Abdeckplatte (10) angeordnet ist, die sich in ihrer Länge über das freie Ende der Zungen (8) bzw. der Schildschwanzzungen und in ihrer Breite über die seitlichen Abschlüsse des Messerschwanzes (4) hinaus erstreckt.

2. Vortriebsschild nach Anspruch 1, bei welchem sich die Abdeckplatte (10) über die gesamte, dem Boden oder Gebirge zugewandte Oberfläche des Messerschwanzes (4) bzw. der Schildschwanzzungen oder die des Messers (2) bzw. des Schildmantels erstreckt.

3. Vortriebsschild nach Anspruch 1, bei welchem sich die Abdeckplatte (10) über die seitlichen Abschlüsse, d.h. die Querschnittsbreite des gesamten Messers (2) hinaus erstreckt.

4. Vortriebsschild nach Anspruch 1, bei welchem die seitlichen Bereiche der Abdeckplatten (10) nebeneinander angeordneter Messer (2) im Bereich des vorderen Messerteils (16) sowie im Bereich des Messerschwanzes (4) bis zum Bereich der freien Enden der Zungen (8) überlappend ausgebildet sind.

5. Vortriebsschild nach Anspruch 1, bei welchem die seitlichen Bereiche der Abdeckplatten (10) nebeneinander angeordneter Messer (2) im Bereich außerhalb des sich an die Zungen (8) anschließenden freien Abdeckplattenabschnitts (28) voneinander beabstandet ausgebildet sind.

6. Vortriebsschild nach Anspruch 1, bei welchem die Beabstandung der Abdeckplatten (10) durch einen stufenartigen Einschnitt in den seitlichen Bereichen der Abdeckplatten (10) oder eine entgegen der Vortriebsrichtung verlaufende Verjüngung der Querschnittsbreite der Abdeckplatten (10) erfolgt.

7. Vortriebsschild nach einem der Ansprüche 1 bis 5, bei welchem die seitlichen Überstände der Abdeckplatte (10) im Bereich des Messerschwanzes (4) beim Erstellen eines Betonierabschnitts (12) auf den benachbarten Betonierabschnitten eines Gesamtbetonierabschnitts auflagernd angeordnet sind.

8. Vortriebsschild nach einem der Ansprüche 1 bis 5, bei welchem, in Vortriebsrichtung gesehen, die Länge der Zungen (8) bzw. der Schildschwanzzungen und die Länge des sich an die freien Enden der Zungen (8) bzw. der Schildschwanzzungen anschließenden Abdeckplattenabschnitts (28) größer sind als die Länge eines Betonierabschnitts.

9. Vortriebsschild nach Anspruch 1, bei welchem beim Erstellen eines Betonierabschnitts (12) einerseits ein Teil des freien sich an die Zungen (8) bzw. Schildschwanzzungen anschließenden Abdeckplattenabschnitts (28) im Bereich des vorletzten, bereits erstellten Betonierabschnitts (26) aufliegt, wobei andererseits ein Teil der Zungen (8) bzw. der Schildschwanzzungen auf dem letzten, bereits erstellten Betonierabschnitt (14) aufliegt und der restliche Teil der Zungen (8) bzw. der Schildschwanzzungen in Vortriebsrichtung in den zu erstellenden Betonierabschnitt (12) hineinragt.

10. Vortriebsschild nach Anspruch 1, bei welchem der Anfangsbereich (20) des Messerschwanzes (4) bzw. des Schildschwanzes aus wenigstens zwei voneinander beabstandeten Kastenprofilen (22) besteht, die zur Bildung eines, den Anfangsbereich (20) des Messerschwanzes (4) bzw. Schildschwanzes bildenden größeren geschlossenen Kastenprofils über obere und untere Zusatzflächen miteinander verbunden sind, wobei die Zungen (8) bzw. die Schildschwanzzungen aus einer Verlängerung der voneinander beabstandeten Kastenprofile (22) des Anfangsbereichs (20) bestehen.

## Claims

1. Driving shield formed from a cutter shield having individual cutters (2) or a closed shield casing, in which driving shield the cutter tails (4) or the shield tail serve(s) as outer formwork for the in-situ concrete construction, the end region (6) of each cutter tail (4) being formed by at least one tongue (8) or the end region of the shield tail being formed by a plurality of shield-tail tongues, characterized in that a cover plate (10) is arranged on the top side of the tongues (8) or of the shield-tail tongues which faces the ground or rock, the said cover plate extending in length beyond the free end of the tongues (8) or of the shield-tail tongues and in width beyond the lateral terminations of the cutter tail (4).

2. Driving shield according to Claim 1, in which the cover plate (10) extends over that entire surface of the cutter tail (4) or of the shield-tail tongues, or of the cutter (2) or of the shield casing, which faces the ground or rock.

3. Driving shield according to Claim 1, in which the cover plate (10) extends beyond the lateral terminations, that is to say the cross-sectional width of the entire cutter (2).

4. Driving shield according to Claim 1, in which the lateral regions of the cover plates (10) of cutters (2) arranged next to one another are designed to overlap in the region of the front cutter part (16) and in the region of the cutter tail (4) as far as the region of the free ends of the tongues (8).

5. Driving shield according to Claim 1, in which the lateral regions of the cover plates (10) of cutters (2) arranged next to one another are designed to be spaced from one another in the region outside the free cover-plate portion (28) adjacent to the tongues (8).

6. Driving shield according to Claim 1, in which the spacing of the cover plates (10) is obtained by means of a step-like indentation in the lateral regions of the cover plates (10) or by means of a narrowing of the cross-sectional width of the cover plates (10), the said narrowing running counter to the driving direction.

7. Driving shield according to one of Claims 1 to 5, in which, when a concreting section (12) is being prepared, the lateral projections of the cover plate (10) in the region of the cutter tail (4) are arranged to rest on the adjacent concreting sections of an overall concreting section.

8. Driving shield according to one of Claims 1 to 5, in which, as seen in the driving direction, the length of the tongues (8) or of the shield-tail tongues and the length of the cover-plate portion (28) adjacent to the free ends of the tongues (8) or of the shield-tail tongues are greater than the length of a concreting section.

9. Driving shield according to Claim 1, in which, when a concreting section (12) is being prepared, on the one hand part of the free cover-plate portion (28) adjacent to the tongues (8) or shield-tail tongues rests in the region of the penultimate concreting section (26) already prepared, and on the other hand part of the tongues (8) or of the shield-tail tongues rests on the last concreting section (14) already prepared and the remaining part of the tongues (8) or of the shield-tail tongues projects in the driving direction into the concreting section (12) to be prepared.

10. Driving shieid according to Claim 1, in which the initial region (20) of the cutter tail (4) or of the shield tail consists of at least two box profiles (22) which are spaced from one another and which are connected to one another via upper and lower additional surfaces in order to form a larger closed box profile forming the initial region (20) of the cutter tail (4) or shield tail, the tongues (8) or the shield-tail tongues consisting of an extension of the mutually spaced box profiles (22) of the initial region (20).

## Revendications

1. Bouclier de percement constitué d'un bouclier à lames, équipé de lames (2) individuelles ou d'une enveloppe de bouclier fermée, dans lequel les queues de lames (4) ou la queue du bouclier, servent de coffrage extérieur pour second oeuvre en béton coulé sur place, la zone d'extrémité (6) de chaque queue de lame (4) étant constituée d'au moins d'une languette (8) ou la zone d'extrémité de la queue de bouclier étant constituée de plusieurs queues de bouclier, caractérisé en ce que, sur la face supérieure, tournée vers le sol ou le terrain, des languettes (8) ou des queues de bouclier, est disposée une plaque de recouvrement (10) qui s'étend dans le sens de la longueur au-delà l'extrémité libre des languettes (8) ou des queues de bouclier, et dans le sens de la largeur sur les terminaisons latérales de la queue de lame (4).

2. Bouclier de percement selon la revendication 1, dans lequel la plaque de recouvrement (10) s'étend sur toute la surface, tournée vers le sol ou le terrain, de la queue de lame (4) ou des queues de bouclier ou de celles de la lame (2) ou de l'enveloppe de bouclier.

3. Bouclier de percement selon la revendication 1, dans lequel la plaque de recouvrement (10) s'étend au-delà les terminaisons latérales, c'est-à-dire sur la largeur de section transversale de la totalité de la lame (2).

4. Bouclier de percement selon la revendication 1, dans lequel les zones latérales des plaques de recouvrement (10) de lames (2) disposées les unes à côté des autres, sont réalisées en se recouvrant dans la zone de la partie avant de lame (16), ainsi que dans la zone de la queue de lame (4), jusque dans la zone des extrémités libres des languettes (8).

5. Bouclier de percement selon la revendication 1, dans lequel les zones latérales des plaques de recouvrement (10) de lames (2) disposées les unes à côté des autres sont réalisées en étant espacées les unes des autres, dans la zone se trouvant hors du tronçon de plaque de recouvrement (28) libre se raccordant aux languettes (9).

6. Bouclier de percement selon la revendication 1, dans lequel l'espacement entre les plaques de recouvrement (10) est réalisé par une entaille en forme de gradin, ménagée dans les zones latérales des plaques de recouvrement (10), ou par un effilement, s'étendant à l'encontre de la direction de percement, de la largeur du tronçon transversal des plaques de recouvrement (10).

7. Bouclier de percement selon l'une des revendications 1 à 5, dans lequel les porte-à-faux latéraux de la plaque de recouvrement (10) dans la zone de la queue de lame (4), lors de la constitution d'un tronçon de bétonnage (12), sont disposés en appui sur les tronçons de bétonnage voisins d'un tronçon de bétonnage global.

8. Bouclier de percement selon l'une des revendications 1 à 5, dans lequel, lorsque l'on observe dans la direction du percement, la longueur des languettes (8) ou des queues de bouclier, et la longueur du tronçon de plaque de recouvrement (28) se raccordant aux extrémités libres des languettes (8) ou des queues de bouclier, est supérieure à la longueur d'un tronçon de bétonnage.

9. Bouclier de percement selon la revendication 1, dans lequel, lors d'un tronçon de bétonnage (12), d'une part une partie du tronçon de plaque de recouvrement (28) libre, se raccordant aux languettes (8) ou aux queues de bouclier, repose dans la zone de l'avant dernier tronçon de bétonnage (26) déjà réalisé, d'autre part une partie des languettes (8) ou des queues de bouclier repose sur le dernier tronçon de bétonnage (14), déjà réalisé, et la partie restante des languettes (8) ou des queues de bouclier pénétrant, dans la direction du percement, dans le tronçon de bétonnage (12) à réaliser.

10. Bouclier de percement selon la revendication 1, dans lequel la zone initiale (20) de la queue de lame (4) ou de la queue de bouclier est constituée d'au moins deux profilés en caisson (22) espacés l'un de l'autre, qui sont reliés ensemble, par l'intermédiaire de surfaces additionnelles supérieure et inférieure, pour constituer un profilé en caisson fermé, de grande taille, formant la zone initiale (20) de la queue de lame (4), ou de la queue de bouclier, les languettes (8) ou les queues de bouclier étant constituées d'un prolongement des profilés en caisson (22), espacés les uns des autres, de la zone initiale (20).
